# EUROPÄISCHE PATENTSCHRIFT

(11) **EP 2 059 145 B1**
(45) Veröffentlichungstag und Bekanntmachung des Hinweises auf die Patenterteilung: **12.10.2016**
(21) Anmeldenummer: 07788514.3
(22) Anmeldetag: 22.08.2007
(51) Int. Cl.: A47B 88/00, A47B 88/04

(54) **SCHUBKASTEN**
DRAWER
TIROIR

(30) Priorität: 08.09.2006 DE 202006014017 U; 02.02.2007 DE 202007001780 U
(43) Veröffentlichungstag der Anmeldung: 20.05.2009
(73) Patentinhaber: Paul Hettich GmbH & Co. KG, 32278 Kirchlengern (DE)
(72) Erfinder: STUFFEL, Andreas, 31675 Bückeburg (DE)
(74) Vertreter: Dantz, Jan Henning
(86) Internationale Anmeldenummer: PCT/EP2007/058737
(87) Internationale Veröffentlichungsnummer: WO 2008/028811

(56) Entgegenhaltungen:
- EP-A- 0 722 680
- EP-A1- 0 636 327
- EP-A1- 0 740 917
- EP-A1- 1 084 655
- EP-A1- 1 157 636
- EP-A1- 1 364 597
- EP-A2- 0 664 984
- EP-A2- 1 084 654
- WO-A-96/28995
- AT-U1- 509
- AT-U1- 6 773
- DE-A1- 3 931 155
- DE-A1- 4 123 213
- DE-U1- 9 310 582
- DE-U1- 9 407 813
- DE-U1- 9 419 610
- DE-U1-202005 001 285

## Beschreibung

Die vorliegende Erfindung betrifft einen Schubkasten mit den Merkmalen des Oberbegriffes 1 sowie eine Verbindungsanordnung zur Befestigung einer Seitenzarge an einem Boden eines Schubkastens.

Schubkästen der gattungsgemäßen Art sind in verschiedenen Ausführungsformen bekannt, wobei grundsätzlich die Adapter die Funktion übernehmen, die Seitenzargen, die bei derartigen Konstruktionen die Adapter haubenartig überdecken, zu tragen und abzustützen und andererseits dafür benutzt werden, die Rückwand und die Frontblende des Schubkastens zu befestigen.

Die bislang bekannten Konstruktionen weisen verschiedene Nachteile auf.

So gibt es Schubkästen der gattungsgemäßen Art, bei denen die gesamte Montage entsprechender Schubkästen vergleichsweise aufwendig und zum Teil auch nur mit Hilfe von Werkzeugen möglich ist, so dass ein Zusammenbau derartiger Schubkästen durch einen Endverbraucher praktisch nicht in Frage kommt. Es sind Konstruktionen bekannt, bei denen die im vorderen Bereich liegenden Adapter sich konstruktiv von den im rückwärtigen Bereich angeordneten Adaptern unterscheiden. Dies ist aus Kostengründen ungünstig, da verschiedene Adapter gefertigt werden müssen.

Auch Konstruktionen mit zwei- oder mehrteiligen Adaptern sind bekannt, wobei hier der Nachteil ebenfalls in den erhöhten Fertigungs- und zusätzlichen Montagekosten für das Zusammensetzen der Adapter besteht.

So ist aus der EP1 157 636 A1 ist ein Schubkasten bekannt, bei dem ein als Adapter dienendes Befestigungselement aus Metall mit einer Schiene einer Ausziehführung verbindbar ist. An dem Befestigungselement ist ein Halteteil aus Kunststoff angegossen, das zur Befestigung einer Frontblende des Schubkastens dient.

Bei der AT 000 509 U1 dient ein mit einer Ausziehschiene verschweißtes oder vernietetes Halteblech, das mit einer Befestigungsvorrichtung mit einem von einer Feder beaufschlagten Kippsegment verschraubt ist, zur Befestigung einer Frontblende oder Frontwand.

Der vorliegenden Erfindung liegt die Aufgabe zugrunde, einen Schubkasten der gattungsgemäßen Art zu schaffen, der sich durch eine besonders einfache und insoweit auch kostengünstige Konstruktion auszeichnet.

Diese Aufgabe wird bei durch einen Schubkasten mit den Merkmalen des Anspruches 1 gelöst.

Durch die Verwendung von Adaptern, die in Verschieberichtung des Schubkastens gesehen einen etwa rechteckförmigen Einschubkanal aufweisen, ist die Möglichkeit geschaffen, auch bei pro Seite identischen Adaptern im vorderseitigen Bereich die Frontblende durch Einsetzen eines Trägerhalters in einen vorderen Adapter festlegen zu können, der dafür vorgesehen ist, einen an der Frontblende befestigten Frontblendenträger aufzunehmen.

Vorteilhafterweise sind die Adapter jeweils einstückig ausgebildet, so dass diesbezüglich spezielle Montageschritte für das Zusammensetzen der Adapter entfallen können.

Sowohl aus Fertigungs- wie auch aus Stabilitätsgründen sind die Adapter jeweils als Stanz-Biegeteile aus Blech hergestellt.

Besonders vorteilhaft ist eine Ausführungsform, bei der die links- und die rechtsseitigen Adapter untereinander baugleich sind.

Eine derartige Konstruktion ist dann zu verwirklichen, wenn die Adapter um eine lotrecht zur Ebene des Bodens verlaufende Mittelachse spiegelsymmetrisch ausgebildet sind.

Es wird dann für jeden Schubkasten nur noch ein einziger Adapter-Typ benötigt.

Zweckmäßigerweise ist vorgesehen, dass die Trägerhalter in den vorderseitig angeordneten Adaptern durch Rast- oder Schnappverbindungen mit diesen Adaptern verbunden sind.

Der Vorteil dieser Ausführungsform liegt in der einfachen Montage durch einfaches Einschieben der Trägerhalter in die Adapter bis die Verrastung mit dem Adapter selbst erfolgt.

Somit werden weder zusätzliche Befestigungsmittel noch Werkzeuge für die Verbindung der Trägerhalter mit den Adaptern benötigt.

Weitere Merkmale der Erfindung sind Gegenstand weiterer Unteransprüche.

Die Erfindung schafft auch die Verbindungsanordnung des Anspruches 12, welche die Aufgabe löst, eine einfache und schnelle Montage einer Seitenzarge an dem Boden eines Schubkastens zu ermöglichen.

Ausführungsbeispiele der Erfindung sind in den beigefügten Zeichnungen dargestellt und werden im Folgenden näher beschrieben.

Es zeigen:
- Figur 1: eine perspektivische Darstellung eines erfindungsgemäßen Schubkastens von der Vorderseite her gesehen und vor dem Ansetzen einer Frontblende
- Figur 2: eine perspektivische Darstellung des Schubkastens gemäß Figur 1 im lediglich teilweise montierten Zustand
- Figur 3: eine Ansicht eines Adapters zur Verbindung einer Seitenzarge mit dem Boden des Schubkastens
- Figur 4: eine Ansicht eines in den Adapter gemäß Figur 3 einsetzbaren Trägerhalters
- Figur 5: eine Ansicht eines am Boden des Schubkastens angesetzten und mit einem Trägerhalter ausgestatteten Adapters sowie eines Frontblendenträgers, der am Trägerhalter befestigbar ist
- Figur 6: eine perspektivische Darstellung eines Adapters
- Figur 7: eine Ansicht in Richtung des Pfeiles VII in Figur 6
- Figur 8: eine Ansicht in Richtung des Pfeiles VIII in Figur 5, dargestellt mit einer Seitenzarge
- Figur 9: eine der Figur 8 entsprechende Ansicht nach einem weiteren Ausführungsbeispiel der Erfindung
- Figur 10: eine perspektivische Darstellung eines im vorderen Schubkastenbereich liegenden Adapters mit Trägerhaltern, Frontblendenträger und einer Auszugsführung vor der Verbindung mit dem Adapter
- Figur 11: eine der Figur 10 entsprechende Ansicht nach der Verbindung der Auszugsführung mit dem Adapter und dem Trägerhalter
- Figur 12: einen Adapter mit eingesetztem Trägerhalter im Horizontalschnitt
- Figur 13: einen der Figur 12 entsprechenden Schnitt mit einem in Funktionsstellung befindlichen Knebel mit Spannbolzen
- Figur 14: eine Perspektivdarstellung eines Knebels mit Spannbolzen.

In Figur 1 ist mit dem Bezugszeichen 1 insgesamt ein Schubkasten bezeichnet, der einen Boden 2, eine Rückwand 3, eine Frontblende 4 sowie zwei Seitenzargen 5 aufweist.

Die Seitenzargen 5 sind jeweils über mindestens zwei Adapter 6 mit dem Boden 2 verbunden und werden von den Adaptern 6 getragen.

In Figur 2 ist angedeutet, dass die Seitenzargen 5 über jeweils drei Adapter fixiert sind.

Dabei ist einer der Adapter 6 im rückseitigen, der Rückwand 3 benachbarten Bereich und ein weiterer Adapter 6 im vorderen, der Frontblende 4 zugewandten Bereich vorgesehen. Dazwischen ist ein weiterer Adapter 6 angeordnet, auf den zunächst aber nicht weiter eingegangen werden muss.

Die Adapter 6, die auf der jeweils linken oder rechten Seite des Bodens 2 angeordnet sind, sind in jedem Falle untereinander baugleich ausgebildet. Dies betrifft auch den hier zunächst noch nicht interessierenden mittleren Adapter 6.

Es sei an dieser Stelle darauf hingewiesen, dass auch denkbar ist, dass die Adapter 6 unabhängig davon, auf welcher Seite des Schubkastens 1 sie angeordnet sind, baugleich ausgebildet sein können dadurch, dass die Adapter 6 um eine lotrecht zum Boden 2 verlaufende Achse spiegelsymmetrisch ausgebildet sind.

Die jeweils im rückseitigen Bereich liegenden Adapter 6 dienen neben der Abstützung je einer Seitenzarge 5 auch der Verbindung mit der Rückwand 3.

Die im vorderen Bereich liegenden Adapter 6 sind mit einem Trägerhalter 7 (siehe insbesondere Figur 3) zur Aufnahme eines Frontblendenträgers 8 (siehe insbesondere Figur 5) ausgestattet.

Die Adapter 6 sind bevorzugt als einstückige Bauteile ausgebildet, vorteilhafterweise in Form von aus Blech hergestellten Stanz-Biegeteilen.

Die Trägerhalter 7 und die Frontblendenträger 8 bestehen hingegen vorteilhafterweise aus Kunststoff.

Die Adapter 6 sind so gestaltet, dass ein Trägerhalter 7 in einen in Längsrichtung der Seitenzargen 5 gesehen einen annähernd rechteckigen Querschnitt aufweisenden Einschubkanal 9 bis zu einer verrasteten oder ähnlichen formschlüssigen Verbindungsposition gesicherten Endlage einschiebbar ist.

Zusätzlich kann ein in einen Adapter 6 eingeschobener Trägerhalter durch eine am Adapter 6 vorgesehene, in Richtung eines Trägerhalters 6 abgebogene Zunge 10 gesichert sein. Sowohl der Einschubkanal 9 wie auch die Zunge 10 ergeben sich besonders deutlich aus der Darstellung gemäß Figur 6.

Die Frontblendenträger 8, die an einer dem Inneren des Schubkastens 1 zugewandten Innenseite einer Frontblende 4 befestigt werden, insbesondere durch Befestigungsschrauben, weisen einen Höhenverstellexzenter 11, bestehend aus einer im Frontblendenträger 8 drehbar gelagerten Grundplatte 12 und einem damit verbundenen oder einstückig hergestellten Exzenterbolzen 13 auf, wobei die Grundplatte 12 innerhalb ihrer Aufnahme im Frontblendenträger 8 in jeder Verstellposition kraft- oder formschlüssig fixiert ist, im letzteren Falle beispielsweise durch eine am Umfang vorgesehene Rändelung 14.

Der Frontblendenhalter 8 ist weiterhin mit einer Seitenjustierschraube 15 versehen, die mit ihren beiden Stirnflächen im montierten Zustand in axialer Richtung innerhalb des Adapters und/oder des Trägerhalters 7 fixiert ist.

Der Frontblendenhalter 8 ist in den Trägerhalter 7 einschiebbar und greift dabei mit dem Exzenterbolzen 13 des Höhenverstellexzenters 11 in einen zur Frontblende 4 hin gesehen offenen Längsschlitz 16 des Trägerhalters 7 ein. Dabei ist die der Frontblende 4 zugewandte offene Seite des Längsschlitzes 16 mit einem in Bezug zum Durchmesser des Exzenterbolzens 13 verengten Einlassbereich 16a versehen.

Wird also der Frontblendenträger 8 in Richtung des Trägerhalters 7 verschoben, muss der Exzenterbolzen 13 zunächst den verengten Einlassbereich 16a überwinden, um in den Längsschlitz 16 zu gelangen. Hierfür ist ein geringer Kraftaufwand erforderlich, andererseits wird aber nach dem Eintreten des Exzenterbolzens 13 in den Bereich des Längsschlitzes 16 eine vorläufige Sicherung der Frontblende 4 erreicht, da sich die Frontblende 4 in dieser Vormontagelage nicht unbeabsichtigt wieder vom Trägerhalter 7 trennen kann.

In dieser Vormontageposition kann dann zunächst eine Höhen- und Seitenjustierung der Frontblende 4 durch den Höhenverstellexzenter 11 einerseits sowie die Seitenjustierschraube 15 andererseits vorgenommen werden, bevor die Frontblende 4 mit dem daran befestigten Frontblendenhalter 8 gegenüber dem Trägerhalter 7 endgültig fixiert wird. Diese Fixierung erfolgt in an sich bekannter Weise durch einen schildartigen Knebel 17 mit einem schlüsselartigen Spannbolzen 18, der durch eine schlüssellochartige Ausnehmung 19 des Adapters 6 mit seinem ausschließlich zylindrischen freien Ende in eine Bohrung 20 des Trägerhalters 7 eingeführt wird und in Montageposition ein Fenster 21 einer Seitenzargen 5 frei gibt durch welches der Höhenverstellexzenter 11 und die Seitenverstellschraube 15 zugänglich sind und der nach der erfolgten Justierung mit einer schlüsselbartartigen Verdickung, die im Bereich einer Durchbrechung 22 des Frontblendenhalters 8 liegt, durch Verdrehung um seine Längsachse, bei der die schlüsselbartartige Verdickung an der der Frontblende abgewandt liegenden Begrenzung der Durchbrechung 22 anliegt, in Richtung des Trägerhalters 7 bis zur Anlage an demselben verschoben wird. In dieser dann letztlich verspannten Position schließt der plattenförmige Knebel das angesprochene Feinster 21 der Seitenzarge 5 ab.

Die vorstehend beschriebene Gestaltung von Trägerhalter 7, Frontblendenhalter 8 und Knebel 17 findet sich selbstverständlich auf beiden Seiten des Schubkastens, so dass die Frontblende 4 sicher am jeweiligen Trägerhalter 7 fixiert ist, nachdem eine Ausrichtung der Frontblende 4 im Bezug zu anderen Bauteilen eines Möbels stattgefunden hat.

Die Verbindung zwischen den Adaptern 6 und dem Boden 2 eines Schubkastens 1 kann auf verschiedene Arten erfolgen.

Der Begriff "Verbindung" zwischen den Adaptern 6 und dem Boden 2 soll im vorliegenden Falle recht weit aufgefasst werden und sich nicht nur auf eine feste, sondern auch auf eine formschlüssige Verbindung beziehen, wobei letztere eine besondere Gestaltung der Seitenzargen 5 mit einschließt.

In jedem Falle sind die Adapter 6 mit einem den Boden 2 untergreifenden Flansch 23 versehen, der zumindest eine nach oben gerichtete Ausprägung 24 aufweist. Diese Ausprägung oder Ausprägungen 24 greifen in an der Unterseite des Bodens 2 vorgesehene und in Schubrichtung des Schubkastens 1 verlaufende Nuten 25 ein. Dadurch sind die Adapter 6 zunächst quer zur Schubrichtung des Schubkastens 1 gegenüber dem Boden 2 fixiert.

Grundsätzlich besteht nun die Möglichkeit die Adapter 6 nach Ausrichtung in Längsrichtung des Schubkastens 1 zusätzlich am Boden 2 zu verschrauben. In diesem Falle wäre eine feste Verbindung zwischen den Adaptern 6 und dem Boden 2 gegeben.

Im Sinne einer einfachen und werkzeuglosen Montage ist es aber vorteilhaft, beispielsweise die Adapter 6 nach bestimmungsgemäßer Längsausrichtung innerhalb der jeweiligen Seitenzarge 5 mit dieser schon werkseitig zu verbinden, beispielsweise durch Punktschweißung oder ähnliche Verbindungsmethoden. Dabei haben die Seitenzargen 5, wie Figur 8 besonders deutlich zeigt, eine auf der Oberseite des Bodens 2 aufliegende Nase 26, so dass die vorgefertigte Montageeinheit, bestehend aus Seitenzargen 5 und Adaptern 6, in Längsrichtung auf den Boden 2 aufgeschoben werden kann, und nur noch einer Festlegung gegen Verschieben in Längsrichtung notwendig ist. Dies kann dann problemlos durch die Verbindung der Rückwand 3 und der Frontblende 4 mit den jeweils hinteren bzw. vorderen Adaptern 6 erfolgen. In diesem Fall wäre eine formschlüssige Verbindung zwischen den Adaptern 6, dem Boden 2 und den Seitenzargen 5 gegeben.

Die letztgenannte Lösung bietet den beträchtlichen Vorteil, dass ein entsprechend gestalteter Schubkasten 1 im demontierten Zustand flach liegend und platzsparend transportiert und bei Bedarf auch von technisch wenig geübten Personen nahezu werkzeuglos zusammengesetzt werden kann. Letztendlich würden in diesem Falle Werkzeuge nur benötigt zur Betätigung des Höhenverstellexzenters 11 und der Seitenjustierschraube 8.

Eine von den dargestellten Ausführungsbeispielen abweichende Konstruktion kann darin bestehen, dass im Bereich jeder Seitenzarge 5 lediglich ein Adapter 6 angeordnet ist, bei dem wie in den vorhergehend beschriebenen Ausführungsbeispielen am rückseitigen Ende die Rückwand 2 und am vorderseitigen Endbereich die Frontblende 4 wie bei den vorstehend beschriebenen Ausführungsbeispielen festgelegt wird, d.h., dass im vorderen Endbereich der Adapter 6 in diesem Falle wiederum ein Trägerhalter 7 und an der Frontblende entsprechende Frontblendenträger vorgesehen sind, die in der beschriebenen Art und Weise zusammengefügt werden und eine justierbare Befestigungsmöglichkeit für die Frontblende 4 erlauben.

Auch bei einem derartigen Ausführungsbeispiel können die Adapter durch geschickte Konstruktion untereinander baugleich ausgebildet sein, wie dies schon weiter oben erwähnt worden ist.

Die im vorderen Bereich liegenden und mit den dort vorgesehenen Adaptern 6 verbundenen Trägerhalter 7 sind an ihren unteren, vorderen Enden mit einem mehrfach konisch gestalteten Rastteil 27 versehen, welches eine kraft- und/oder formschlüssige Verbindung mit einem Stopfen 28 gestattet, der am vorderen Ende einer Laufschiene 29 einer nur andeutungsweise gezeigten Auszugsführung 30 verbindbar ist, so dass auf einfache Art und Weise eine Kopplung zwischen dem Schubkasten 1 und der angesprochenen Auszugsführung 30 möglich ist. Die Figuren 10 und 11 zeigen das vordere Ende der Auszugsführung 30 mit dem an der Laufschiene 29 befestigten Stopfen 28 vor und nach der Verbindung mit dem Rastteil 27 des Trägerhalters 7.

In Figur 9 ist gezeigt, dass die Seitenzargen 5 im Bereich ihrer Oberkante mit einer nach oben offenen Aüfhahmenut 31 versehen sein können, um in diese Aufnahmenut 31 nach oben vorstehende, die Höhe des Schubkastens vergrößernde Anbauteile 32 einsetzen zu können.

Die Trägerhalter 7 können derart gestaltet sein, dass die Einschubkanäle 9 der Adapter 6 in Längsrichtung des Schubkastens 1 gesehen nicht vollumfänglich ausgefüllt werden, so dass die Möglichkeit besteht, im Bereich der Seitenzargen 5 Elektrokabel oder dergleichen verlegen zu können, falls dies zum Zwecke elektrischer Antriebe, Beleuchtungen oder dergleichen erforderlich oder wünschenswert ist.

Die als Stanz-Biegeteile ausgebildeten Adapter 6 können ohne weiteres mit beliebig gestalteten Federhaken oder dergleichen versehen sein, um eine Längsverschiebung relativ zu den Seitenzargen 5 und/oder einer Laufschiene 29 einer Auszugsführung 30 zu verhindern.

Insgesamt bietet der erfindungsgemäße Schubkasten den Vorteil, dass er aus letztendlich wenigen, unterschiedlichen Bauteilen besteht, so dass sich insgesamt ein Kostenvorteil bei der Herstellung ergibt und ein weiterer Vorteil liegt darin, dass der Schubkasten im flach liegenden, demontierten Zustand ausgeliefert und von einem Endkunden problemlos zusammengebaut werden kann, ohne dass hierbei Werkzeuge oder Spezialwerkzeuge benötigt werden, da für die Betätigung des Höhenverstellexzenters 11 und der Seitenjustierschraube 8 einfache Schraubendreher oder Kreuzschlitzschraubendreher, die üblicherweise in jedem Haushalt vorhanden sind, benötigt werden.

Die Trägerhalter 7 sind in ihrem vorderen Bereich entsprechend dem Querschnitt der Seitenzargen 5 ausgebildet, so dass das vordere, stirnseitige Ende jeder Seitenzarge 5 durch diesen genannten Bereich des Trägerhalters 7 ausgefüllt und abgeschlossen ist, zusätzlich ergibt sich hierdurch eine weitere Versteifung der Seitenzargen 5.

Die Seitenzargen 5 selbst können ebenfalls vorteilhafterweise aus Blech hergestellt sein.

In den Figuren 12 bis 14 ist gezeigt, dass der Spannbolzen 18 mit einem schlüsselbartartigen Ansatz 18a versehen und somit nur in einer bestimmten Position in die schlüssellochartige Ausnehmung 19 des Adapters 6 eingeführt werden kann.

Weiterhin zeigen die genannten Figuren, dass der Spannbolzen 18 an seinem freien Ende mit einer radial ausfedernden Rastzunge 18b versehen ist, welche nach dem Einführen des Spannbolzens 18 in die Bohrung 20 des Trägerhalters 7 eine axiale Sicherung des Spannbolzens 18 bewirkt. Die Bohrung 20 ist, was Figur 12 deutlich macht, mit einer kleinen Auskehlung 20a ausgestattet, durch welche die Rastnase 18b des Spannbolzens 18 behinderungsfrei hindurchgeführt werden kann, wenn sich der Spannbolzen 18 bezüglich der schlüssenochartigen Ausnehmung 19 in Einführposition befindet. Mit anderen Worten kann in dieser Einführposition der Spannbolzen 18 nebst Rastnase 18b nicht nur problemlos in die Bohrung 20 eingeführt, sondern auch aus dieser Bohrung 20 wieder herausgezogen werden, falls dies aus Demontagegründen erforderlich werden sollte.

Der Knebel 17 kann bei Bedarf so gestaltet sein, dass dieser zumindest in der Position, in welcher der Zugang zum Höhenverstellexzenter 11 und zur Seitenjustierschraube 15 abgedeckt ist, eine gewisse Verrastung aufweist, die ein unbeabsichtigtes Verschwenken des Knebels 17 verhindert.

Die Querschnitte der Adapter 6 und der Seitenzargen 5 können so gestaltet sein, dass im oberen Endbereich der Seitenzargen 5 ein durchgehender Kanal für die Einführung von Steuerleitungen, Elektrokabeln oder dergleichen gebildet ist.

## Patentansprüche

1. Schubkasten (1) mit einem Boden (2), einer Rückwand (3), einer Frontblende (4) und zwei Seitenzargen (5), die jeweils über wenigstens zwei oder mehr Adapter (6) mit dem Boden (2) verbunden sind, wobei jeweils ein Adapter (6) im vorderen, der Frontblende (4) benachbarten und der jeweils andere im rückseitigen, der Rückwand (3) benachbarten Bereich des Bodens (2) angeordnet sind, wobei zumindest die auf der linken und die auf der rechten Seite liegenden Adapter (6) untereinander baugleich ausgebildet sind und dass am jeweils rückseitigen Adapter (6) die Rückwand (3) und am jeweils vorderseitigen Adapter (6), in den ein Trägerhalter (7) zur Aufnahme eines an der Frontblende (4) befestigten Frontblendenträgers (8) eingesetzt ist, die Frontblende (4) festgelegt ist, **dadurch gekennzeichnet, dass** die Adapter (6) in Verschieberichtung des Schubkastens (1) gesehen einen etwa rechteckförmigen Einschubkanal (9) aufweisen, in den der Trägerhalter (7) einschiebbar ist.

2. Schubkasten nach Anspruch 1, **dadurch gekennzeichnet, dass** jeder Frontblendenträger (8) einen Höhenverstellexzenter (11) aufweist, der aus einer im Frontblendenhalter (8) drehbar gelagerten Grundplatte (12) und einem damit verbundenen oder einstückig hergestellten Exzenterbolzen (13) besteht, wobei der Exzenterbolzen (13) in einen zur Frontblende (4) hin offenen Längsschlitz (16) des Trägerhalters (7) eingreift.

3. Schubkasten nach Anspruch 2, **dadurch gekennzeichnet, dass** die der Frontblende (4) zugewandte offene Seite des Längsschlitzes (16) einen in Bezug zum Durchmesser des Exzenterbolzen (13) verengten Einlassbereich (16a) aufweist.

4. Schubkasten nach einem der vorhergehenden Ansprüche, **dadurch gekennzeichnet, dass** jeder Frontblendenträger (8) eine Seitenverstellschraube (15) aufweist, die in eine Gewindebohrung des Frontblendenträgers (8) eingesetzt und stirnseitig am Adapter (6) und am Trägerhalter (7) abgestützt ist.

5. Schubkasten nach einem der vorhergehenden Ansprüche, **dadurch gekennzeichnet, dass** der Höhenverstellexzenter (11) und die Seitenverstellschraube (15) durch ein vorzugsweise rechteckiges Fenster (21) der Seitenzarge (5) zugänglich sind, wobei dieses Fenster (21) durch einen plattenförmigen Knebel (17) mit einem schlüsselartigen Spannbolzen (18) verschließbar und dabei gleichzeitig die Frontblende an die Vorderseite der Seitenzarge (5) anziehbar ist.

6. Schubkasten nach einem der vorhergehenden Ansprüche, **dadurch gekennzeichnet, dass** die Trägerhalter (7) an ihren vorderen, unteren Endbereichen mit einem mehrfach keilförmig ausgestalteten Rastteil (27) versehen sind, welches in einen entsprechend gestalteten Stopfen (28) einer Laufschiene (29) einer Auszugsführung (30) kraft- und/oder formschlüssig eingreift.

7. Schubkasten nach einem der vorhergehenden Ansprüche, **dadurch gekennzeichnet, dass** die Trägerhalter (7) kraft- und/oder formschlüssig im jeweiligen Adapter (6) fixiert sind.

8. Schubkasten nach einem der vorhergehenden Ansprüche, **dadurch gekennzeichnet, dass** die Trägerhalter (7) innerhalb der Adapter (6) ausschließlich oder zusätzlich zu anderen Verbindungsarten durch jeweils mindestens eine aus dem Adapter (6) herausgebogene Zunge (10) gesichert sind.

9. Schubkasten nach einem der vorhergehenden Ansprüche, **dadurch gekennzeichnet, dass** die Trägerhalter (7) derart gestaltet sind, dass ein Teil der Einschubkanäle (9) der Adapter (6) in Längsrichtung der Seitenzargen (5) gesehen offen bleibt.

10. Schubkasten nach einem der vorhergehenden Ansprüche, **dadurch gekennzeichnet, dass** der schlüsselartige Spannbolzen (18) an seinem freien Endbereich mit einer radial ausfedernden Rastnase (18b) versehen und durch diese Rastnase (18b) in axialer Richtung gesichert ist.

11. Schubkasten nach einem der vorhergehenden Ansprüche, **dadurch gekennzeichnet, dass** der Querschnitt der Adapter (6) und der Seitenzargen (5) derart aufeinander abgestimmt sind, dass zwischen dem oberen Endbereich der Adapter (6) und der Oberkante der Seitenzargen (5) ein Kanal für Elektrokabel, Steuerleitungen oder dergleichen gebildet ist.

12. Schubkasten nach einem der vorhergehenden Ansprüche, **dadurch gekennzeichnet, dass** die Adapter (6) einen den Boden (2) untergreifenden Flansch (23) mit mindestens einer in Richtung des Bodens (2) nach oben gerichteten und in eine Nut (25) des Bodens (2) eingreifenden Ausprägung (24) aufweisen und dass die Seitenzarge (5) eine auf der Oberseite des Bodens (2) aufliegende Nase (26) aufweist.

## Claims

1. A drawer (1) having a bottom (2), a rear wall (3), a front panel (4), and two lateral panels (5), which are each connected to the bottom (2) via at least two or more adapters (6), one adapter (6) being situated in the forward area adjacent to the front panel (4) and the respective other adapter being situated in the rear area of the bottom (2) adjacent to the rear wall (3) in each case, wherein at least the adapters (6) lying on the left side and the adapters (6) lying on the right side are implemented having identical constructions to one another, and the rear wall (3) is fixed on the particular rear adapter (6) and the front panel (4) is fixed on the particular forward adapter (6), into which a support retainer (7) is inserted to accommodate a front panel support (8) fastened on the front panel (4), **characterized in that** the adapters (6), as viewed in the displacement direction of the drawer (1), have an approximately rectangular insertion channel (9) into which the support retainer (7) can be inserted.

2. A drawer according to claim 1, **characterized in that** each front panel support (8) has a vertical adjustment eccentric (11), which comprises a baseplate (12), mounted so it is rotatable in the front panel retainer (8), and an eccentric pin (13) connected thereto or produced in one piece therewith, the eccentric pin (13) engaging in a longitudinal slot (16) of the support retainer (7) which is open toward the front panel (4).

3. A drawer according to claim 2, **characterized in that** the open side of the longitudinal slot (16) facing toward the front panel (4) has an inlet area (16a) constricted in relation to the diameter of the eccentric pin (13).

4. A drawer according to one of the preceding claims, **characterized in that** each front panel support (8) has a lateral adjustment screw (15), which is inserted into a threaded hole of the front panel support (8) and is frontally supported on the adapter (6) and on the support retainer (7).

5. A drawer according to one of the preceding claims, **characterized in that** the vertical adjustment eccentric (11) and the lateral adjustment screw (15) are accessible through a preferably rectangular window (21) of the lateral panel (5), said window (21) being closable by a plate-shaped toggle (17) having a key-like clamping pin (18), and the front panel simultaneously being able to be tightened on the front side of the lateral panel (5).

6. A drawer according to one of the preceding claims, **characterized in that** the support retainers (7) are provided on their forward, lower end areas with a catch part (27) in the form of multiple wedges, which engages in a nonpositive and/or formfitting way in a correspondingly formed stopper (28) of a running rail (29) of a pull-out guide (30).

7. A drawer according to one of the preceding claims, **characterized in that** the support retainers (7) are fixed in a nonpositive and/or formfitting way in the respective adapter (6).

8. A drawer according to one of the preceding claims, **characterized in that** the support retainers (7) are secured inside the adapters (6), exclusively or in addition to other types of connection, by at least one tongue (10) bent out of the adapter (6) in each case.

9. A drawer according to one of the preceding claims, **characterized in that** the support retainers (7) are designed in such a way that a part of the insertion channels (9) of the adapters (6) remains open, as viewed in the longitudinal direction of the lateral panels (5).

10. A drawer according to one of the preceding claims, **characterized in that** the key-like clamping pin (18) is provided on its free end area with a radially rebounding catch lug (18b) and is secured by said catch lug (18b) in the axial direction.

11. A drawer according to one of the preceding claims, **characterized in that** the cross-sections of the adapters (6) and the lateral panels (5) are adapted to one another in such a way that a channel for electric cables, control lines, or the like is formed between the upper end area of the adapters (6) and the upper edge of the lateral panels (5).

12. A drawer according to one of the preceding claims, **characterized in that** the adapters (6) comprise a flange (23) engaging below the bottom (2) and having at least one indentation (24), which is directed upward in the direction of the bottom (2) and engages in a groove (25) of the bottom (2), and the lateral panel (5) has a lug (26) resting on the top side of the bottom (2).

## Revendications

1. Tiroir (1) avec un fond (2), une paroi arrière (3), un panneau de façade (4) et deux châssis latéraux (5) qui sont reliés au fond (2) chacun par au moins deux ou plusieurs adaptateurs (6), un adaptateur (6) étant disposé dans la partie antérieure du fond (2) voisine du panneau de façade (4) et l'autre dans la partie arrière voisine de la paroi arrière (3), l'adaptateur (6) situé du côté gauche et celui du côté droit, au minimum, étant de construction identique et la paroi arrière (3) étant fixée à l'adaptateur arrière (6) et le panneau de façade (4) à l'adaptateur avant (6), dans lequel une monture de support (7) est insérée pour recevoir un support de panneau de façade (8) fixé au panneau de façade (4), **caractérisé en ce que** les adaptateurs (6) peuvent présentent dans le sens de translation du tiroir (1) un canal d'insertion (9) approximativement rectangulaire, dans lequel la monture de support (7) est insérée.

2. Tiroir selon la revendication 1, **caractérisé en ce que** chaque support de panneau de façade (8) présente un excentrique de réglage en hauteur (11) qui se compose d'une plaque de base (12) supportée avec possibilité de rotation dans le support de panneau de façade (8) et d'un boulon excentrique (13) relié ou fabriqué d'un seul tenant avec celle-ci, lequel boulon excentrique (13) se met en prise dans une fente allongée (16) de la monture de support (7) ouverte en direction du panneau de façade (4).

3. Tiroir selon la revendication 2, **caractérisé en ce que** le côté de la fente allongée (16) ouvert en direction du panneau de façade (4) présente une zone d'entrée (16a) rétrécie par rapport au diamètre du boulon excentrique (13).

4. Tiroir selon l'une des revendications précédentes, **caractérisé en ce que** chaque support de panneau de façade (8) présente une vis de réglage latéral (15) qui est insérée dans un trou fileté du support de panneau de façade (8) et s'appuie sur sa face avant sur l'adaptateur (6) et la monture de support (7).

5. Tiroir selon l'une des revendications précédentes, **caractérisé en ce que** l'excentrique de réglage en hauteur (11) et la vis de réglage latéral (15) sont accessibles à travers une fenêtre (21), de préférence rectangulaire, du châssis latéral (5), cette fenêtre (21) pouvant être fermée par un cache (17) en forme de plaque avec un boulon de serrage en forme de clé (18) et le panneau de façade pouvant en même temps être serré sur la face avant du châssis latéral (5).

6. Tiroir selon l'une des revendications précédentes, **caractérisé en ce que** les montures de support (7) sont munies dans le bas de leurs parties d'extrémité antérieures d'une partie d'emboîtement (27) en forme de cônes multiples, qui se met en prise par friction et/ou par correspondance de forme dans un bouchon (28) de forme correspondante d'un rail de circulation (29) d'un guide d'extraction (30).

7. Tiroir selon l'une des revendications précédentes, **caractérisé en ce que** les montures de support (7) sont fixées par friction et/ou par correspondance de forme dans l'adaptateur (6) correspondant.

8. Tiroir selon l'une des revendications précédentes, **caractérisé en ce que** les montures de support (7) sont retenues à l'intérieur des adaptateurs (6), uniquement ou en complément d'autres modes de fixation, par au moins une languette (10) recourbée hors de l'adaptateur (6).

9. Tiroir selon l'une des revendications précédentes, **caractérisé en ce que** les montures de support (7) sont conformées de telle façon qu'une partie des canaux d'insertion (9) des adaptateurs (6) reste ouverte dans la direction longitudinale des châssis latéraux (5).

10. Tiroir selon l'une des revendications précédentes, **caractérisé en ce que** le boulon de serrage en forme de clé (18) est muni dans sa zone d'extrémité libre d'un ergot d'enclenchement (18b) élastique dans le sens radial et retenu dans le sens axial par cet ergot d'enclenchement (18b).

11. Tiroir selon l'une des revendications précédentes, **caractérisé en ce que** les sections des adaptateurs (6) et des châssis latéraux (5) sont adaptées l'une à l'autre de façon à former entre la partie d'extrémité supérieure des adaptateurs (6) et le bord supérieur des châssis latéraux (5) un conduit pour des câbles électriques, des lignes de commande ou similaires.

12. Tiroir selon l'une des revendications précédentes, **caractérisé en ce que** les adaptateurs (6) présentent une bride (23) qui se met en prise en dessous du fond (2) avec au moins un relief (24) dirigé vers le haut en direction du fond (2) et se mettant en prise dans une rainure (25) du fond (2) et **en ce que** le châssis latéral (5) présente un ergot (26) reposant sur la face supérieure du fond (2).
